# EUROPÄISCHE PATENTSCHRIFT

(11) **EP 0 854 072 B1**
(45) Veröffentlichungstag und Bekanntmachung des Hinweises auf die Patenterteilung: **08.08.2001**
(21) Anmeldenummer: 97100670.5
(22) Anmeldetag: 17.01.1997
(51) Int. Cl.: B61K 3/02

(54) **Flexible adaptive Spurkranzschmierung**
Flexible adaptive wheel flange lubrification
Lubrification flexible et adaptative des boudins

(43) Veröffentlichungstag der Anmeldung: 22.07.1998
(73) Patentinhaber: DE LIMON FLUHME GMBH, D-40227 Düsseldorf (DE)
(72) Erfinder: Kammel, Ralf, 40629 Düsseldorf (DE); Lukas, Detlef, 40724 Hilden (DE); Müller, Christian, 41569 Rommerskirchen (DE)
(74) Vertreter: Stenger, Watzke & Ring Patentanwälte

(56) Entgegenhaltungen:
- DE-A- 2 617 993
- DE-A- 3 634 165
- US-A- 4 930 600

## Beschreibung

Die Erfindung betrifft ein Verfahren zur Steuerung der Schmierstoffabgabe einer Spurkranzschmiereinrichtung von Schienenfahrzeugen, bei welchem fahr- und/oder streckenspezifische Signale aufgenommen und als Steuerimpulse zur Auslösung von Schmiervorgängen verwertet werden.

Spurkranzschmierungen an Schienenfahrzeugen verfolgen den Zweck, den Verschleiß des Rades und der Schiene im Bereich des Spurkranzes zu verringern. Vor allem bei Kurvenfahrten oder Pendelbewegungen kommt es beim Anlaufen an das Schienenprofil zu einem erhöhten Reibungs- und Verschleißverhalten, das es herabzusetzen gilt.

Im Stand der Technik sind Verfahren der eingangs genannten Art bekannt, bei denen in Abhängigkeit vom zurückgelegten Weg die Auslösung der Schmiervorgänge an den Schmierstoffabgabe- oder -dosiereinrichtungen erfolgt. Der zurückgelegte Weg wird dabei über Gebersignale oder meßtechnisch ermittelt. Als Nachteil bei diesen bekannten Verfahren erweist sich, daß es nicht möglich ist, auf kritische Stellen wie beispielsweise Kurveneinfahrten oder sich lang erstreckende Kurvenverläufe entsprechend zu reagieren und den sich daraus ergebenden ungünstigen Reibungsverhältnissen durch Schmierimpulse Rechnung zu tragen. Desweiteren ist es bei den bekannten Verfahren nachteilig, daß eine variable Anpassung an die jeweiligen Einsatzgegebenheiten, also beispielsweise an Eisenbahnzügen verschiedener Art mit unterschiedlichen Zuggeschwindigkeiten und Streckenführungen oder an Straßenbahnzügen mit den dort vorhandenen Rillenschienen mit Innenlaufkanten und dem sich dadurch ergebenden Erfordernis einer "Überkreuzschmierung", nicht oder nur mit hohem Aufwand zu realisieren ist.

Aus der DE-A-2617993 als nächstliegendem Stand der Technik ist ein Verfahren der eingangs genannten Art bekannt, bei dem der Schmierstoff in Form von Schmierfett sowie Druckluft über separate Leitungen zu der Schmierstelle transportiert werden, wobei zur Steuerung der Schmierstoffabgabe als Parameter wegabhängige oder bogenabhängige Signale von am Schienensystem angeordneten Signalgebern verwertet werden.

Davon ausgehend liegt der Erfindung die Aufgabe zugrunde, unter Meidung der genannten Nachteile ein verbessertes Verfahren zur Steuerung der Spurkranzschmierung von Schienenfahrzeugen anzugeben, das hinsichtlich veränderbarer Schmierparameter eine einfache und flexible Anpassung erlaubt, um eine Auslösung von Schmierimpulsen an den Stellen und zu den Zeiten sicherzustellen, die im Rahmen der Gesamtbeförderung als optimal anzusehen sind.

Zur Lösung dieser Aufgabe wird ein Verfahren gemäß Anspruch 1 vorgeschlagen.

Bei einer bevorzugten Ausführungsform des Verfahrens können digitale und analoge Signale erfaßt und weiterverarbeitet werden, so daß hinsichtlich der zu verwendeten Spurkranzschmiereinrichtungen keinerlei Einschränkungen gegeben sind.

Mit der Erfindung wird weiterhin vorgeschlagen, daß zur Freigabe der Schmiervorgänge die Fahrtrichtung und -geschwindigkeit erfaßt und berücksichtigt werden, um eine sparsame und an den bestgeeignetesten Stellen ausgelöste Schmierung zu gewährleisten. Zu dem gleichen Zweck wird vorgeschlagen, daß eine Spurkranzschmierung erst ab einer frei vorgebbaren Mindestgeschwindigkeit und stets an den in Fahrtrichtung vorlaufenden Rädern vorgenommen wird, so daß einerseits eine Schmierung bei Langsamfahrten, beispielsweise in Bahnhofsbereichen, vermieden wird, und andererseits eine selbsttätige Übertragung des Schmiermittels über die Schienenflanken auch auf die Spurkränze der nachfolgenden Radsätze ermöglicht wird.

Zweckmäßigerweise wird bei der zeitabhängigen Steuerung der Schmiervorgänge die Auslösung eines Schmierimpulses nach Ablauf einer frei wählbaren und programmierbaren Pausenzeit vorgenommen, bei der auch Stillstandszeiten der Schienenfahrzeuge berücksichtigt werden, um eine sparsame und ökologische Verwendung des Schmierstoffs sicherzustellen. In weiterer verfahrensmäßiger Ausgestaltung wird bei der wegabhängigen Steuerung der Schmiervorgänge die Auslösung eines Schmierimpulses nach einer frei wählbaren und programmierbaren Wegstrecke vorgenommen, wobei der zurückgelegte Weg aus der gemessenen Fahrgeschwindigkeit ermittelt wird, so daß eine aufwendige direkte Wegstreckenerfassung vermieden werden kann.

In vorteilhafter Weise wird bei der bogenabhängigen Steuerung der Schmiervorgänge die Auslösung des Schmierimpulses mit Hilfe eines einen Bogen erkennenden, in seiner Sensitivität variierbaren Signalgebers vorgenommen, so daß eine variable Anpassung an die jeweiligen Einsatzbedingungen gewährleistet ist. Zu diesem Zweck wird ferner vorgeschlagen, daß zur Bogenerkennung vorzugsweise als Fliehkraftschalter, Neigungswinkelgeber oder Lichtschranke ausgeführte Signalgeber verwendet werden und daß bei Erkennung eines Bogens stets nur auf der äußeren Seite der Kurve eine Spurkranzschmierung vorgenommen wird, wodurch einem ökonomischen Schmiermittelverbrauch Rechnung getragen wird.

Weitere Einzelheiten, Merkmale und Vorteile des Gegenstandes der Erfindung ergeben sich aus der nachfolgenden Beschreibung der zugehörigen Zeichnung. Dabei zeigen:
Fig. 1 eine schematische Darstellung einer Vorrichtung zur Durchführung des erfindungsgemäßen Verfahrens zur Steuerung der Spurkranzschmierung von Schienenfahrzeugen und
Fig. 2 eine Schmierstoff-Dosierpumpe in schematischer Schnittansicht.

Fig. 1 zeigt schematisch eine Spurkranzschmiereinrichtung, mit der das erfindungsgemäße Verfahren durchgeführt werden kann. Zu erkennen sind zwei verschiedene Varianten zur Spurkranzschmierung. Die in Fig. 1 oben dargestellte Ausführungsform ist für Standardschienen vorgesehen, während die unten dargestellte Ausführungsform an Rillenschienen angewandt wird, wobei jede gewünschte Kombination von zeit-, weg-, bogen- und streckenprogrammierabhängiger Steuerung mittels eines integrierten Steuergerätes 4, das die von Sensoren oder Gebern bereitgestellten Signale zur Auslösung von Schmierimpulsen verwertet, verwirklicht werden kann, so daß eine einfache Anpassung an alle Betriebserfordernisse der unterschiedlichsten Einsatzarten gewährleistet ist. Der in Fig. 1 rechts von der senkrechten Wellenlinie dargestellte Teil der Vorrichtung ist identisch an beiden Ausführungsformen verwendbar.

Die Schmiereinrichtung selbst besteht aus einem Schmierstoffbehälter 1, in dem als Schmierstoff Öl mit einer Betriebsviskosität von 100 mm2/s bis 1000 mm2/s oder Fließfett oder ein biologisch abbaubarer Schmierstoff als Vorrat angeordnet sind, einer Druckluftquelle D mit einem Eingangsdruck von maximal 10 bar, durch die der im Schmierstoffbehälter 1 gelagerte Schmierstoff über einen entlüftbaren Absperrhahn 7 und einen Druckregler 8 mit Druckluft beaufschlagt wird, einer Schmierstoffleitung 2, einer Druckluftleitung 9, einer elektrischen Leitung 10, einer oder mehreren Schmierstoff-Dosierpumpen 3, einem oder mehreren Mengenteilern 11 sowie einer (Ausführungsform "Standardschiene") oder zwei (Ausführungsform "Rillenschiene") Schmierstoff-Luft-Gemischleitungen 5 und Sprühdüsen 6. Der Schmierstoff gelangt über die Schmierstoffleitung 2 zu der oder den Schmierstoff-Dosierpumpen 3, die zusätzlich über die Druckluftleitung 9 an die Druckluftquelle D angeschlossen ist bzw. sind und über die elektrische Leitung 10 die Schmierimpulse des Steuergerätes 4 empfängt bzw. empfangen. Der Aufbau der Schmierstoff-Dosierpumpe 3, die gemäß Fig. 1 je nach Anwendungsfall in einfacher oder doppelter Ausführung in Spurkranzschmiereinrichtungen Verwendung findet, ist Fig. 2 zu entnehmen. Die hier als Kolbendosierpumpe ausgeführte Schmierstoff-Dosierpumpe 3 besteht aus einem Pumpengehäuse 12 mit einem Anschluß 13 für den Schmierstoff, einem Anschluß 14 für die Druckluft und einem Auslaß 15 für das Schmierstoff-Luft-Gemisch. In das Gehäuse 12 sind koaxial zueinander ein Förderkolben 16 und ein Steuerkolben 17 angeordnet, die das Pumpenelement bilden und jeweils federbelastet sind. Betätigt werden der Förderkolben 16 und der Steuerkolben 17 durch einen Elektromagneten 18, der an das Pumpengehäuse 12 mit Hilfe von Zylinderschrauben angeflanscht ist. Der elektrische Anschluß des Elektromagneten 18 an das Steuergerät 4 erfolgt über die mit einem entsprechenden Stecker versehenen elektrische Leitung 10.

An die in der Zeichnung rechte Seite des Pumpengehäuses 12 ist ein Rückschlagventil mit einer Kugel 19 und einer Druckfeder 20 angeschlossen, das den Druckluftanschluß 14 verschließt. Die Wirkungsweise bezüglich des Saughubes ergibt sich aus der oberen Abbildung der Fig. 2, die bezüglich des Druckhubes aus der unteren: Saughub

In der Ruhestellung der Dosierpumpe wird der Förderkolben 16 durch seine Druckfeder gegen die links in der Zeichnung erkennbare Stützbuchse 21 und der Steuerkolben 17 durch seine Druckfeder gegen das Pumpengehäuse 12 jeweils in ihre linke Endlage gedrückt. Über den Schmierstoffanschluß 13 wird der Dosierpumpe 3 Schmierstoff unter Druck zugeführt und dadurch der Raum zwischen dem Förderkolben 16 und dem Steuerkolben 17 mit Schmierstoff gefüllt. Die Kugel 19 des Rückschlagsventils wird durch die Druckfeder 20 gegen den Ventilsitz eines Runddichtringes 22 gedrückt. Dadurch wird die Druckluftzufuhr zur Mischkammer der Dosierpumpe 3 unterbrochen. Druckhub Durch Betätigung des Elektromagneten 18 mittels des Steuergerätes 4 wird der Förderkolben 16 gegen seine Druckfedern nach rechts verschoben. Nachdem der Förderkolben 16 die Ansaugbohrung verschlossen hat, wird der eingeschlossene Schmierstoff zwischen dem Förderkolben 16 und dem Steuerkolben 17 solange nach rechts verschoben, bis der Steuerkolben 17 den Druckkanal zum Auslaß freigibt. Dabei wird kurz vor Endstellung die Kugel 19 des Rückschlagventils gegen die Druckfeder 20 von ihrem Ventilsitz am Runddichtring 22 durch den Steuerkolben 17 nach rechts verschoben. Hierdurch wird der Weg der Druckluft zur Mischkammer und Auslaß 15 freigegeben. Nachdem der Steuerkolben 17 den Druckkanal freigegeben hat, wird der Schmierstoff durch den Förderkolben 16 über den Druckkanal in die Mischkammer ausgeschoben. In der Mischkammer vermischt sich die Druckluft mit dem Schmierstoff und die Druckluft transportiert den Schmierstoff zur Sprühdüse 6.

Die durch das Steuergerät 4, das eine programmierbare elektronische Rechen-, Speicher- und Verarbeitungseinheit mit zyklischer Programmabarbeitung enthält, über die elektrische Leitung 10 in der Schmierstoff-Dosierpumpe 3 ausgelösten Schmierimpulse führen zur Freigabe einer definierten Schmierstoffmenge, wobei gleichzeitig die Druckluftzuführung von der Druckluftquelle D über die Druckluftleitung 9 in der Schmierstoff-Dosierpumpe 3 geöffnet wird. Die Druckluft transportiert den Schmierstoff als Schmierstoff-Luft-Gemisch entweder direkt oder über einen Mengenteiler 11 durch die Schmierstoff-Luft-Gemischleitung 5 zu einer in der Nähe des Spurkranzes angeordneten Sprühdüse 6, um auf diese Weise den Schmierstoff auf den jeweiligen Spurkranz des Schienenfahrzeuges aufzusprühen. Die Schmierimpulse werden in Abhängigkeit von den Eingangssignalen zeitabhängig und/oder wegabhängig und/oder bogenabängig und/oder streckenprogrammierabhängig zur Verfügung gestellt, wobei für alle Spurkranzschmiereinrichtungen, die einer bogenabhängigen Steuerung unterliegen, immer zwei Schmierstoff-Dosierpumpen 3 verwendet werden, um bei Kurvenfahrten nur die entsprechend äußere Seite zu schmieren. Die Steuerung ist so ausgelegt, daß auch kleine Schmierstoffmengen zwischen 10 mm3 und 50 mm3 homogen in der Druckluft verteilt sich in schneller Taktfolge der Schmierstoffdüse zuführen lassen, wobei die Pausenzeit zwischen zwei Schmierimpulsen ebenso variabel einstellbar ist, wie die Wegstrecke zwischen zwei Schmierimpulsen und wobei zusätzliche Schmierimpulse durch bogenabhängige und/oder streckenprogrammierabhängige Signale möglich sind.

Dabei wird bei der zeitabhängigen Steuerung der Schmiervorgänge ein Schmierimpuls nach Ablauf einer frei wählbaren und programmierbaren Pausenzeit ausgelöst, wenn das Signal zur Freigabe vorhanden ist. Berücksichtigt werden auch Stillstandszeiten der Schienenfahrzeuge, so daß nur die wahre Betriebszeit herangezogen wird. Bei der wegabhängigen Steuerung der Schmiervorgänge wird ein Schmierimpuls nach einer frei wählbaren und programmierbaren Wegstrecke ausgelöst. Der zurückgelegte Weg wird hierbei aus der gemessenen Fahrgeschwindigkeit berechnet. Das Einfahren in einen Bogen wird durch vorzugsweise als Fliehkraftschalter, Neigungswinkelgeber oder Lichtschranke ausgeführten Signalgeber erkannt, so daß bei vorliegender Freigabe auf der entsprechenden Seite des Fahrzeugs ein Schmierimpuls ausgelöst werden kann. Ein aus einer individuellen Streckenprogrammierung herrührendes Signal wird bei der streckenprogrammierabhängigen Steuerung verwertet.

Zu diesem Zweck ist das Steuergerät 4 weiterhin so gestaltet, daß es wahlweise ein oder zwei Dosierpumpen 3 in Abhängigkeit von den Eingangssignalen steuern und überwachen kann. Nach dem Netzeinschalten und erfolgtem Start zieht ein Störmelderrelais an und die Eingänge werden vom Rechner zyklisch abgefragt. Bei Freigabe der Steuerung zum Beispiel durch einen Fahrtrichtungswendeschalter und einen eine vorgegebene Mindestgeschwindigkeit überwachenden Signalgeber erfolgen die vom Steuergerät 4 initiierten Sprühschmierstöße der durch die Fahrtrichtung angewählten Dosierpumpe 3 bei jedem Impuls eines vorliegenden Signals.

### Bezugszeichenliste

- 1: Schmierstoffbehälter
- 2: Schmierstoffleitung
- 3: Schmierstoff-Dosierpumpe
- 4: Steuergerät
- 5: Schmierstoff-Luft-Gemischleitung
- 6: Sprühdüse
- 7: Absperrhahn
- 8: Druckregler
- 9: Druckluftleitung
- 10: elektrische Leitung
- 11: Mengenteiler
- 12: Pumpengehäuse
- 13: Schmierstoff-Anschluß
- 14: Druckluft-Anschluß
- 15: Auslaß für Schmierstoff-Luft-Gemisch
- 16: Förderkolben
- 17: Steuerkolben
- 18: Elektromagnet
- 19: Kugel eines Rückschlagventils
- 20: Druckfeder eines Rückschlagventils
- 21: Stützbuchse
- 22: Runddichtring
- D: Druckluftquelle

## Patentansprüche

1. Verfahren zur Steuerung der Schmierstoffabgabe einer Spurkranzschmiereinrichtung von Schienenfahrzeugen, bei welchem fahr- und/oder streckenspezifische wegabhängige oder bogenabhängige Signale aufgenommen und als Steuerimpulse mittels eines Steuergeräts zur Auslösung von Schmiervorgängen verwertet werden,
dadurch gekennzeichnet,
daß zusätzlich zu den wegabhängigen und/oder bogenabhängigen zeitabhängige und/oder streckenprogrammierabhängige Signale durch am Schienenfahrzeug angeordnete signalgebende Einrichtungen wie Kontakte, Geber oder Sensoren, wahlweise einzeln, gemeinsam oder in beliebiger Kombination aufgenommen werden, daß die Signale in einer Recheneinheit (4) für eine freiprogrammierbare Steuerung ausgewertet werden, und daß hieraus die Auslösung von Schmiervorgängen entsprechend den streckenspezifischen, temporalen und quantitativen Schmiervorgaben über die Betätigung einer Dosierpumpe (3) abgeleitet wird, von der aus ein Schmierstoff/Luft-Gemisch in einer Leitung (5) zu der Schmierstoffabgabestelle (6) transportiert wird, wobei die Schmiervorgaben variabel einstellbar sind.

2. Verfahren nach Anspruch 1, dadurch gekennzeichnet, daß digitale und analoge Signale erfaßt und weiterverarbeitet werden.

3. Verfahren nach Anspruch 1 oder 2, dadurch gekennzeichnet, daß zur Freigabe der Schmiervorgänge die Fahrtrichtung und -geschwindigkeit erfaßt und berücksichtigt werden.

4. Verfahren nach Anspruch 3, dadurch gekennzeichnet, daß die Spurkranzschmierung erst ab einer frei vorgebbaren Mindestgeschwindigkeit und stets an den in Fahrtrichtung vorlaufenden Rädern vorgenommen wird.

5. Verfahren nach einem der Ansprüche 1 bis 4, dadurch gekennzeichnet, daß bei der zeitabhängigen Steuerung der Schmiervorgänge die Auslösung eines Schmierimpulses nach Ablauf einer frei wählbaren und programmierbaren Pausenzeit vorgenommen wird, bei der auch Stillstandszeiten der Schienenfahrzeuge berücksichtigt werden.

6. Verfahren nach einem der Ansprüche 1 bis 5, dadurch gekennzeichnet, daß bei der wegabhängigen Steuerung der Schmiervorgänge die Auslösung eines Schmierimpulses nach einer frei wählbaren und programmierbaren Wegstrecke vorgenommen wird, wobei der zurückgelegte Weg aus der gemessenen Fahrgeschwindigkeit ermittelt wird.

7. Verfahren nach einem der Ansprüche 1 bis 6, dadurch gekennzeichnet, daß bei der bogenabhängigen Steuerung der Schmiervorgänge die Auslösung des Schmierimpulses mit Hilfe eines einen Bogen erkennenden, in seiner Sensitivität variierbaren Signalgebers vorgenommen wird.

8. Verfahren nach Anspruch 7, dadurch gekennzeichnet, daß zur Bogenerkennung vorzugsweise als Fliehkraftschalter, Neigungswinkelgeber oder Lichtschranke ausgeführte Signalgeber verwendet werden.

9. Verfahren nach Anspruch 7 oder 8, dadurch gekennzeichnet, daß bei Erkennung eines Bogens stets nur auf der äußeren Seite der Kurve eine Spurkranzschmierung vorgenommen wird.

## Claims

1. Method for controlling the lubricant delivery of a wheel flange lubricating device for rail vehicles, in which travel- and/or section-specific, distance-dependent or bend-dependent signals are sensed and utilised as control pulses by means of a controller in order to initiate lubricating processes,
characterised in that time-dependent and/or section-programming-dependent signals are sensed, in addition to the distance-dependent and/or bend-dependent signals, by signalling devices, such as contacts, transducers or sensors, which are disposed on the rail vehicle, either individually, together or in any desired combination, that the signals are evaluated in a computing unit (4) for user-programmable control, and that the initiation of lubricating processes, according to the section-specific, temporal and quantitative predetermined lubricating requirements, by actuating a metering pump (3), is derived from this, from which pump a lubricant/air mixture is conveyed in a line (5) to the lubricant delivery point (6), wherein the predetermined lubricating requirements can be set so as to be variable.

2. Method according to Claim 1, characterised in that digital and analogue signals are detected and further processed.

3. Method according to Claim 1 or 2, characterised in that the direction of travel and travelling speed are detected and taken into account to enable the lubricating processes.

4. Method according to Claim 3, characterised in that the wheel flange lubrication is only carried out as from a minimum speed, which can be freely predetermined, and is always carried out at the wheels which lead in the direction of travel.

5. Method according to any one of Claims 1 to 4, characterised in that, when controlling the lubricating processes in time-dependent fashion, a lubricating pulse is triggered at the end of a freely selectable and programmable time interval, in which stationary periods of the rail vehicles are also taken into account.

6. Method according to any one of Claims 1 to 5, characterised in that, when controlling the lubricating processes in distance-dependent fashion, a lubricating pulse is triggered after a freely selectable and programmable distance, wherein the distance which is covered is established from the measured travelling speed.

7. Method according to any one of Claims 1 to 6, characterised in that, when controlling the lubricating processes in bend-dependent fashion, the lubricating pulse is triggered by means of a signal transducer which recognises a bend and is variable in terms of sensitivity.

8. Method according to Claim 7, characterised in that signal transducers which are in the form of centrifugal switches, angle of inclination transducers or light barriers are used to recognise bends.

9. Method according to Claim 7 or 8, characterised in that wheel flange lubrication is always only carried out on the outer side of the curve when a bend is recognised.

## Revendications

1. Procédé pour la commande de distribution de lubrifiant dans une installation de lubrification des boudins de roue dans des véhicules ferroviaires, dans lequel on enregistre des signaux spécifiques de la circulation et/ou du trajet, en fonction de la distance, ou en fonction des courbes, et on les exploite à titre d'impulsions de commande au moyen d'un appareil de commande pour déclencher des opérations de lubrification,
caractérisé en ce que, en addition aux signaux fonction de la distance et/ou fonction des courbes, on enregistre des signaux en fonction du temps et/ou en fonction d'un programme de trajet au moyen de dispositifs de fourniture de signaux agencés sur le véhicule ferroviaire, tels que des contacts, des capteurs ou des détecteurs, au choix individuellement, conjointement, ou dans des combinaisons quelconques, en ce que les signaux sont exploités dans une unité de calcul (4) pour une commande à programmation libre, et en ce que l'on en dérive le déclenchement d'opérations de lubrification en fonction des tâches de lubrification spécifiques au trajet, temporelles et quantitatives, par actionnement d'une pompe de dosage (3) depuis laquelle un mélange de lubrifiant et d'air est transporté dans une conduite (5) vers l'emplacement de distribution de lubrifiant, et dans lequel les tâches de lubrification sont réglables de façon variable.

2. Procédé selon la revendication 1, caractérisé en ce que l'on saisit et l'on traite des signaux numériques et analogiques.

3. Procédé selon l'une ou l'autre des revendications 1 et 2, caractérisé en ce que pour le déclenchement des opérations de lubrification, on saisit et on prend en compte la direction et la vitesse de circulation.

4. Procédé selon la revendication 3, caractérisé en ce que la lubrification des boudins de roue n'est exécutée qu'à partir d'une vitesse minimum susceptible d'être librement prédéterminée, et toujours au niveau des roues en avant dans la direction de circulation.

5. Procédé selon l'une des revendications 1 à 4, caractérisé en ce que dans la commande en fonction du temps des opérations de lubrification, le déclenchement d'une impulsion de lubrification est effectué après écoulement d'un temps de pause librement choisi et programmable, dans lequel on tient également compte des durées d'arrêt des véhicules ferroviaires.

6. Procédé selon l'une des revendications 1 à 5, caractérisé en ce que dans la commande en fonction du trajet des opérations de lubrification, le déclenchement d'une impulsion de lubrification est effectué après un trajet de déplacement librement choisi et programmable, dans lequel on calcule la distance parcourue à partir de la vitesse de circulation mesurée.

7. Procédé selon l'une des revendications 1 à 6, caractérisé en ce que dans la commande en fonction des courbes des opérations de lubrification, le déclenchement de l'impulsion de lubrification est effectué à l'aide d'un capteur de signalisation qui reconnaît les courbes et dont la sensibilité est variable.

8. Procédé selon la revendication 7, caractérisé en ce que pour la reconnaissance des courbes, on utilise de préférence des capteurs de signalisation réalisés sous la forme de commutateurs à inertie, de capteurs d'angle d'inclinaison, ou de barrières lumineuses.

9. Procédé selon l'une ou l'autre des revendications 7 et 8, caractérisé en ce que lors de la reconnaissance d'une courbe, on ne procède à une lubrification du boudin de roue que sur le côté extérieur de la courbe.
